# EUROPÄISCHE PATENTSCHRIFT

(11) **EP 3 460 112 B1**
(45) Veröffentlichungstag und Bekanntmachung des Hinweises auf die Patenterteilung: **13.11.2019**
(21) Anmeldenummer: 17192020.0
(22) Anmeldetag: 20.09.2017
(51) Int. Cl.: D04B 27/00

(54) **VERFAHREN ZUM EINARBEITEN EINER KETTENWIRKMASCHINE UND KETTENWIRKMASCHINE**
METHOD FOR INCORPORATING A WARP KNITTING MACHINE AND WARP KNITTING MACHINE
PROCÉDÉ DE FONCTIONNEMENT D'UN MÉTIER À MAILLES JETÉES ET MÉTIER À MAILLES JETÉES

(43) Veröffentlichungstag der Anmeldung: 27.03.2019
(73) Patentinhaber: KARL MAYER Textilmaschinenfabrik GmbH, 63179 Obertshausen (DE)
(72) Erfinder: Wollnik, Oliver, 63110 Rodgau (DE); Brandl, Klaus, 63512 Hainburg (DE)
(74) Vertreter: Keil & Schaafhausen Patent- und Rechtsanwälte PartGmbB

(56) Entgegenhaltungen:
- EP-A1- 2 565 310
- EP-A1- 2 650 416

## Beschreibung

Die vorliegende Erfindung betrifft ein Verfahren zum Einarbeiten einer Kettenwirkmaschine, mit Legenadeln, Wirknadeln und Nadelgassen zwischen den Wirknadeln, bei dem Legenadeln mit eingezogenen Fäden an Spannpositionen, in denen ein Loch der Legenadeln mit einem Fangraum der Wirknadeln übereinstimmt, relativ zu Wirknadeln verfahren und dort angehalten werden und die Fäden dort gestrafft werden.

Ferner betrifft die Erfindung eine Kettenwirkmaschine mit Legenadeln, mindestens einer Wirknadelbarre mit Wirknadeln und Nadelgassen zwischen den Wirknadeln, mindestens einer Hauptwelle, die die Legebarre und die Wirknadelbarre relativ zueinander bewegt, einem die Hauptwelle antreibenden Motor und einer den Motor steuernden Maschinensteuerung.

Einarbeiten einer Kettenwirkmaschine ist ein Vorgang, der erforderlich ist, bevor die Kettenwirkmaschine aus einer Kette eine Wirkware herstellen kann. Das Einarbeiten ist beispielsweise immer dann erforderlich, wenn eine neue Kette in die Kettenwirkmaschine eingezogen wird.

Eine Kettenwirkmaschine weist mindestens eine Legebarre und mindestens eine Wirknadelbarre auf. Bei der Herstellung der Wirkware werden die Legenadeln, die auch als "Lochnadeln" bezeichnet werden, nach einem vorbestimmten Bewegungsablauf relativ zu den Wirknadeln bewegt. Durch diese Bewegung entstehen die Maschen der Wirkware, wobei in der Regel weitere Wirkwerkzeuge an diesem Prozess beteiligt sind.

Zum Einarbeiten der Kettenwirkmaschine ist es zunächst erforderlich, die Fäden der Kette in die Legenadeln einzuziehen. Die Legenadeln sind an einer Legebarre befestigt. Beim Einziehen der Fäden in die Legenadeln wird die Barre vielfach in eine Position verlagert, in der sie für eine Bedienungsperson leichter zugänglich ist. Nach dem Einziehen der Fäden in die Legenadeln wird die Legebarre dann an ihrer Betriebsposition montiert.

Die Bedienungsperson setzt die Kettenwirkmaschine dann mit einer sehr langsamen Geschwindigkeit im sogenannten "Kriechgang" in Betrieb und zwar so lange, bis die Legenadeln in einer Position stehen, in der sie kurz vor dem Durchschwingen durch Gassen zwischen den Wirknadeln sind. Hier wird die Kettenwirkmaschine angehalten und die Bedienungsperson kontrolliert, ob die Legenadeln kollisionsfrei durch die Gassen der Wirknadeln hindurchbewegt werden können. Wenn dies nicht der Fall ist, muss die Position der Legebarre korrigiert werden.

Danach fahren die Legenadeln eine Überlegung, d.h. sie fahren hinter den Wirknadeln an einer oder mehreren Gassen vorbei. Dann werden die Legenadeln wieder nach vorne bewegt und müssen in einer korrekten Position angehalten werden, bei der der Fangraum der Wirknadeln mit einem Fadenführungsbereich der Legenadeln, in der Regel einem Loch oder einer Öse, übereinstimmt. Diese Position wird kurz als "Mitte-Loch" bezeichnet. Danach werden die Fäden händisch gespannt oder gestrafft.

Danach wird ein weiterer Maschenbildungszyklus gefahren, in der Regel eine Umdrehung der Hauptwelle. Hierbei senken sich die Wirknadeln wieder ab. Die Legenadeln führen die Unterlegung aus. Die Wirknadeln steigen wieder und die Legenadeln führen die Überlegung aus und müssen dann wieder in der Position "Mitte-Loch" anhalten. Danach werden die Fäden wieder gespannt oder gestrafft.

Dieser Vorgang kann für eine beliebige Anzahl von Maschen wiederholt werden. Er wird so lange wiederholt, bis über die gesamte Warenbahnbreite alle Maschen gebildet worden sind. Danach kann der Antrieb des Baums, von dem die Kette abgezogen wird, eingeschaltet werden und später kann auch ein Warenabzug verwendet werden.

Das Einarbeiten erfordert bei der Bedienungsperson eine gewisse Geschicklichkeit. In Abhängigkeit von der Geschicklichkeit benötigt das Einarbeiten mehr oder weniger Zeit. Bedienungspersonen, die die notwendige Erfahrung beim Einarbeiten haben, stehen nicht immer zur Verfügung. Je länger das Einarbeiten dauert, desto weniger Zeit steht für die Produktion der Wirkware zur Verfügung, was sich negativ auf die Produktivität der Kettenwirkmaschine auswirkt.

Der Erfindung liegt die Aufgabe zugrunde, eine hohe Produktivität einer Kettenwirkmaschine zu ermöglichen.

Diese Aufgabe wird durch ein Verfahren mit den Merkmalen des Anspruchs 1 gelöst.

Die Bedienungsperson muss der Kettenwirkmaschine, genauer gesagt der Maschinensteuerung der Kettenwirkmaschine, lediglich noch ein Startsignal übermitteln. Danach fährt die Maschinensteuerung die Legenadeln genau in die Spannposition, in der das Loch der Legenadeln mit dem Fangraum der Wirknadeln übereinstimmt. In dieser Position hält die Maschinensteuerung die Kettenwirkmaschine an, so dass die Bedienungsperson das Spannen oder Straffen der Fäden in dieser Position manuell durchführen kann. Die Bedienungsperson muss sich also nicht an die Spannposition herantasten. Die Spannposition wird vielmehr automatisch angefahren, was zu einer erheblichen Zeitersparnis führt. Es können auch wenig erfahrene Bedienungspersonen das Einarbeiten der Kettenwirkmaschine übernehmen.

Vorzugsweise zeigt die Maschinensteuerung das Erreichen der Spannposition an und wechselt in einen Eingabewartemodus. Wenn die Kettenwirkmaschine anhält, wissen manche Bedienungspersonen mangels Erfahrung nicht, warum die Maschine anhält und was nun zu unternehmen ist. Dieses Problem kann man dadurch umgehen, dass die Maschinensteuerung auf einer Anzeige das Erreichen der Spannposition anzeigt. Dies kann in Textform erfolgen oder das Erreichen der Spannposition kann durch ein Symbol oder ein Piktogramm angezeigt werden. Die Anzeigeeinrichtung weist hierzu zweckmäßigerweise ein Display auf. Die Anzeigeeinrichtung kann dann der Bedienungsperson auch anzeigen, dass eine Eingabe erwartet wird. Die Bedienungsperson kann dann, nachdem sie die Fäden gestrafft hat, beispielsweise einen erneuten Startbefehl geben, so dass die Maschinensteuerung den nächsten Maschenbildungsvorgang steuert, also beispielsweise die Hauptwelle um eine Umdrehung weiterdreht, und die Legenadeln dann in der "Mitte-Loch"-Position anhält. Danach kann die Anzeigeeinrichtung das Erreichen der Spannposition wieder anzeigen, so dass die Bedienungsperson die Fäden straffen oder spannen kann. Dieser Vorgang kann wiederholt werden, so oft wie es erforderlich ist.

In einer bevorzugten Ausgestaltung lässt die Maschinensteuerung in dem Eingabewartemodus nur eine vorbestimmte Art von Eingaben durch einen Benutzer zu. Damit wird die Bedienung durch die Bedienungsperson weiter vereinfacht. Die Bedienungsperson kann nur aus einem begrenzten Vorrat von Eingabemöglichkeiten auswählen, so dass das Risiko einer fehlerhaften Eingabe kleingehalten wird.

Hierbei ist bevorzugt, dass die Maschinensteuerung im Eingabewartemodus einen Maschenbildungsbefehl und einen Achseneinschaltbefehl zulässt. Beim Maschenbildungsbefehl wird ein weiterer Maschenbildungsvorgang durchgeführt, bis die Legenadeln wieder in der Spannposition angekommen sind. Dort kann die Bedienungsperson die Fäden dann wieder straffen und gleichzeitig kontrollieren, ob alle Maschen gebildet worden sind. Zu Beginn des Einarbeitens ist es durchaus nicht ungewöhnlich, dass nicht von allen Fäden Maschen gebildet werden. Nach einigen Maschenbildungsvorgängen sollten aber über die Breite der Kettenwirkmaschine alle Maschen gebildet worden sein. Wenn dies der Fall ist, dann kann die Bedienungsperson einen Achseneinschaltbefehl geben. Die "Achsen" sind eine Kurzbezeichnung für weitere Aggregate an der Kettenwirkmaschine. Beispielsweise haben der Baumantrieb, der Warenabzug und die Aufrollung jeweils eine Achse. Im erweiterten Sinn kann man auch eine Überwachungseinrichtung, beispielsweise eine Kamera, als Achse bezeichnen. Der Befehlsvorrat ist aber neben dem Maschenbildungsbefehl auf einige wenige Auswahlmöglichkeiten begrenzt. Wenn die Bedienungsperson beispielsweise einen Baumeinschaltbefehl gibt, bewirkt dies, dass ein Baumantrieb den Baum in eine Rotationsbewegung versetzt und der Baum Fäden der Kette nachliefern kann. Der Achseneinschaltbefehl kann gleichzeitig einen Maschenbildungsbefehl enthalten oder der Maschenbildungsbefehl kann in zeitlichem Zusammenhang mit dem Achseneinschaltbefehl gegeben werden.

In einer bevorzugten Ausgestaltung werden die Legenadeln vor der Bewegung in die Spannposition durch die Maschinensteuerung in eine Kontrollposition bewegt und dort angehalten. Die Kontrollposition ist die Position der Legenadeln, kurz bevor sie durch Gassen zwischen den Wirknadeln hindurchschwingen. In der Kontrollposition kann die Bedienungsperson überprüfen, ob die Legenadeln kollisionsfrei zwischen den Wirknadeln hindurchbewegt werden können. Sollte dies nicht der Fall sein, muss die Position der Legebarre korrigiert werden. Auch das Anfahren der Kontrollposition erfordert eine gewisse Geschicklichkeit oder Erfahrung der Bedienungsperson. Wenn das Anfahren der Kontrollposition automatisch durch die Maschinesteuerung erfolgt, kann das Einarbeiten der Kettenwirkmaschine auch durch wenig erfahrene Bedienungspersonen erfolgen.

Vorzugsweise korrigiert man die Spannposition von Hand und die Maschinensteuerung speichert die korrigierte Spannposition. Die Maschinensteuerung ist damit selbstlernend. Wenn die Bedienungsperson erkennt, dass die Spannposition, die von der Maschinensteuerung angefahren worden ist, aus irgendwelchen Gründen nicht optimal ist, dann kann sie diese Spannposition korrigieren und gegebenenfalls einen Speicherbefehl an die Maschinensteuerung übermitteln. Beim nächsten Einarbeit-Vorgang kann die Maschinensteuerung dann automatisch die korrigierte Spannposition anfahren. Das gleiche gilt im Prinzip auch für die Kontrollposition.

Die Aufgabe wird durch eine Kettenwirkmaschine mit den Merkmalen des Anspruchs 7 gelöst.
Die Hauptwelle ist hierbei mit einem Drehgeber oder einer anderen Einrichtung versehen, die eine Information über die Winkelposition der Hauptwelle ermittelt. Die Maschinensteuerung ist dann in der Lage, die Hauptwelle genau in der Winkelposition anzuhalten, bei der sich die Legenadeln in der Spannposition, also der Position "Mitte-Loch" befinden. Die Bedienungsperson kann dann die Fäden von Hand straffen oder spannen und den nächsten Maschenbildungsvorgang auslösen.

Vorzugsweise ist die Maschinensteuerung mit einem Baumantrieb verbunden. Wenn alle Maschen über die Arbeitsbreite der Maschine gebildet worden sind, dann kann man beginnen, Fäden vom Baum nachzuliefern.

Die Erfindung wird im Folgenden anhand eines bevorzugten Ausführungsbeispiels in Verbindung mit der Zeichnung beschrieben. Hierin zeigt die
- Einzige Figur:: ein Flussdiagramm zur Erläuterung des Verfahrens.

Die Figur zeigt ein Flussdiagramm mit einzelnen Verfahrensschritten.

In einem ersten Schritt 1 ist die Kettenwirkmaschine so weit vorbereitet, dass die Fäden einer Kette in Legenadeln einer Legebarre einbezogen worden sind. Die Legenadeln haben hierzu beispielsweise ein Loch, durch das jeweils ein Faden geführt worden ist. Die Legebarre ist in der Position montiert, in der sie später im Betrieb der Kettenwirkmaschine angeordnet ist. Sollten weitere Legebarren verwendet werden, werden diese gleichzeitig oder später eingezogen, montiert und eingearbeitet.

Der Baum, der die Kette liefert, ist stillgesetzt. Vorbereitungsarbeiten, wie die Eingabe des gemessenen Umfangs des Baumes in die Maschinensteuerung, sind abgeschlossen.

In einem Schritt 2 gibt eine Bedienungsperson über eine nicht näher dargestellte Bedienungseinrichtung ein Startsignal an die Maschinensteuerung. Dieses Startsignal kann beispielsweise darin bestehen, dass die Bedienungsperson einen Knopf drückt oder eine Fläche auf einem berührungsempfindlichen Bildschirm berührt, die beispielsweise durch ein Symbol "Start" gekennzeichnet ist.

Die Maschinensteuerung fährt in einem Schritt 3 die Legenadeln in eine Kontrollposition. Hierzu steuert die Maschinensteuerung einen Motor an, der eine Hauptwelle der Kettenwirkmaschine antreibt. Die Hauptwelle wiederum wirkt auf die Legebarre und auf eine Wirknadelbarre.

Die Kontrollposition ist eine Position, in der die Legenadeln kurz vor Durchschwingen durch Nadelgassen der Wirknadeln stehen. Die Bedienungsperson kann in dieser Position kontrollieren, ob die Legenadeln kollisionsfrei durch die Nadelgassen hindurchbewegt werden können. Sollte dies nicht der Fall sein, muss die Position der Legebarre entsprechend korrigiert werden.

Die Kontrollposition kann beispielsweise bei einer Winkelposition von 110 ° der Hauptwelle liegen. Hierzu weist die Hauptwelle einen Winkelpositionsgeber auf. Die Maschinensteuerung weist einen Speicher auf, in dem die Winkelposition der Kontrollposition abgespeichert ist und hält die Welle an dieser Position an.

In einem Schritt 4 bekommt die Bedienungsperson angezeigt, dass die Kettenwirkmaschine in der Kontrollposition angehalten worden ist. Gegebenenfalls kann hier auch eine Anweisung an die Bedienungsperson ausgegeben werden, dass sie nun die Position der Legenadeln relativ zu den Wirknadeln überprüfen muss. Die Bedienungsperson kann in diesem Schritt 4 nach erfolgter Überprüfung wiederum ein Startsignal geben. In einem Schritt 5 wird die Hauptwelle unter der Steuerung der Maschinensteuerung so weit gedreht, dass sie sich in einer Spannposition befindet. Hierzu fahren die Legenadeln eine Überlegung, d.h. sie fahren hinter den Wirknadeln an einer oder mehreren Gassen zwischen den Wirknadeln vorbei. Dann fährt die Legenadel wieder in die Nadelgasse zwischen den Wirknadeln zurück und muss in der Mitte stehen bleiben. Genauer gesagt muss der Fangraum der Wirknadel mit dem Loch der Legenadel übereinstimmen. Diese Bezeichnung wird als "Mitte-Loch" bezeichnet.

In einem Schritt 6 zeigt die Maschinensteuerung an, dass die Spannposition erreicht ist und gibt gegebenenfalls eine Anweisung an die Bedienungsperson aus, die Fäden straff zu ziehen. Darüber hinaus wechselt die Maschinensteuerung nunmehr in einen Eingabewartemodus, d.h. sie wartet auf eine Eingabe, die in einem Schritt 7 erfolgt.

Im Schritt 7 hat die Bedienungsperson die Auswahl zwischen einigen wenigen Eingaben. Im einfachsten Fall kann sie zwischen zwei Eingaben auswählen. Eine erste Eingabe besteht darin, den Schritt 5 zu wiederholen. Diese Eingabe wird vereinfachend "Maschenbildungsbefehl" genannt. Eine andere Eingabe besteht darin, einen Baumantrieb einzuschalten.

Die Art der Eingabe wird in einer Abfrage 8 abgefragt. Wenn ein Maschenbildungsbefehl eingegeben worden ist, werden die Schritte 5-7 wiederholt. Wenn ein Baumeinschaltbefehl eingegeben worden ist, wird nunmehr der Baumantrieb eingeschaltet. In der Regel wird man die Schritte 5-7 wiederholen. Jedes Mal dann, wenn die Kettenwirkmaschine in der Spannposition anhält, werden die Fäden von Hand gestrafft.

Die Schritte 5-7 werden so lange wiederholt, bis über die Arbeitsbreite der Kettenwirkmaschine alle Maschen gebildet worden sind. Dies kann von der Bedienungsperson visuell kontrolliert werden. Gegebenenfalls sind Korrekturarbeiten erforderlich, beispielsweise das Einziehen einzelner Fäden oder das Ordnen einzelner Fäden.

Wenn der Baumeinschaltbefehl eingegeben worden ist, wird in einem Schritt 9 der Baumantrieb eingeschaltet. Hierbei kann man Fadeneinlaufwerte eingeben, die zuvor geschätzt oder berechnet worden sind oder aus Produktspezifikationen verfügbar sind. Man arbeitet die Wirkware mit kurzen Maschinenanläufen an und korrigiert gegebenenfalls die Fadeneinläufe.

Hierbei können die Maschen "auf Block" gearbeitet werden, d.h. die Maschen liegen dicht an dicht aneinander. Dies ist möglich, wenn in diesem Stadium des Einarbeitens ein Warenabzug noch nicht erfolgt.

In einem Schritt 10 wird nun die Kettenwirkmaschine angehalten. Die Fäden oder die bereits entstandene Wirkware wird mit dem Warenabzug in Eingriff gebracht und der Warenabzug wird eingeschaltet. In einem Schritt 11 kann man nun die Produktion beginnen und die dabei entstehende Wirkware kontrollieren, so dass in einem Schritt 12 der Einarbeitungsvorgang beendet ist.

Wie oben erwähnt, weist die Maschinensteuerung eine Speichereinrichtung auf, in der Winkelpositionen der Hauptwelle gespeichert sind, die der oben beschriebenen Korrekturposition und der oben beschriebenen Spannposition zugeordnet sind. Damit ist die Maschinensteuerung in der Lage, die Hauptwelle an relativ genau definierten Positionen anzuhalten, ohne dass es dafür der Erfahrung einer Bedienungsperson bedarf.

Diese Positionen können vom Hersteller der Kettenwirkmaschine vorgegeben werden. Die Positionen können sich im Übrigen von Wirkware zu Wirkware unterscheiden, was bereits bei der Eingabe der entsprechenden Winkelpositionen berücksichtigt werden kann.

Darüber hinaus ist es möglich, die Werte der Winkelpositionen in dem Speicher zu verändern.

Wenn die Bedienungsperson beispielsweise feststellt, dass die Legenadeln in der Spannposition nicht optimal positioniert sind, dann kann sie die Hauptwelle vor- oder zurückdrehen, beispielsweise in kleinen Schritten, bis die Legenadeln in Bezug auf die Wirknadeln optimal positioniert sind. Sie kann dann einen Speichervorgang auslösen. Beim nächsten Einarbeiten wird die Maschinensteuerung dann die geänderten oder korrigierten Winkelpositionen verwenden.

## Patentansprüche

1. Verfahren zum Einarbeiten einer Kettenwirkmaschine mit Legenadeln, Wirknadeln und Nadelgassen zwischen den Wirknadeln, bei dem Legenadeln mit eingezogenen Fäden an Spannpositionen, in denen ein Loch der Legenadeln mit einem Fangraum der Wirknadeln übereinstimmt, relativ zu Wirknadeln verfahren und dort angehalten werden und die Fäden dort gestrafft werden, **dadurch gekennzeichnet, dass** die Bewegung der Legenadeln in die Spannposition, die ein Durchschwingen der Legenadeln durch die Nadelgassen und eine Überlegung beinhaltet, durch eine Maschinensteuerung der Kettenwirkmaschine gesteuert wird.

2. Verfahren nach Anspruch 1, **dadurch gekennzeichnet, dass** die Maschinensteuerung das Erreichen der Spannposition anzeigt und in einen Eingabewartemodus wechselt.

3. Verfahren nach Anspruch 2, **dadurch gekennzeichnet, dass** die Maschinensteuerung in dem Eingabewartemodus nur eine vorbestimmte Art von Eingaben durch einen Benutzer zulässt.

4. Verfahren nach Anspruch 3, **dadurch gekennzeichnet, dass** die Maschinensteuerung im Eingabewartemodus einen Maschenbildungsbefehl und einen Achseneinschaltbefehl zulässt.

5. Verfahren nach einem der Ansprüche 1 bis 4, **dadurch gekennzeichnet, dass** die Legenadeln vor der Bewegung in die Spannposition durch die Maschinensteuerung in eine Kontrollposition bewegt und dort angehalten werden, wobei die Kontrollposition die Position der Legenadeln ist, kurz bevor sie durch Gassen zwischen den Wirknadeln hindurchschwingen.

6. Verfahren nach einem der Ansprüche 1 bis 5, **dadurch gekennzeichnet, dass** man die Spannposition von Hand korrigiert und die Maschinensteuerung die korrigierte Spannposition speichert.

7. Kettenwirkmaschine mit mindestens einer Legebarre mit Legenadeln, mindestens einer Wirknadelbarre mit Wirknadeln und Nadelgassen zwischen den Wirknadeln, mindestens einer Hauptwelle, die die Legebarre und die Wirknadelbarre relativ zueinander bewegt, einem die Hauptwelle antreibenden Motor und einer den Motor steuernden Maschinensteuerung, **dadurch gekennzeichnet, dass** die Maschinensteuerung eine Speichereinrichtung aufweist, in der eine Winkelposition der Hauptwelle gespeichert ist, die einer Spannposition, in der ein Loch der Legenadeln mit einem Fangraum der Wirknadeln übereinstimmt, zugeordnet ist, und die Maschinensteuerung die Hauptwelle beim Einarbeiten der Kettenwirkmaschine nach einem Durchschwingen der Legenadeln durch die Nadelgassen und einer Überlegung in der Winkelposition anhält.

8. Kettenwirkmaschine nach Anspruch 7, **dadurch gekennzeichnet, dass** die Maschinensteuerung mit einer Anzeigeeinrichtung und mit einer Eingabeeinrichtung verbunden ist, wobei die Maschinensteuerung mit der Anzeigeeinrichtung das Erreichen der Spannposition anzeigt.

9. Kettenwirkmaschine nach Anspruch 8, **dadurch gekennzeichnet, dass** die Maschinensteuerung mit einem Baumantrieb verbunden ist.

## Claims

1. Method for training a warp knitting machine having guide needles, knitting needles and needle spaces between the knitting needles in which guide needles with drawn-in threads are moved relative to knitting needles to tensioning positions in which a hole of the guide needles coincides with a tuck space of the knitting needles and stopped there and the threads are tautened there, **characterized in that** the movement of the guide needles into the tensioning position, which movement includes travelling of the guide needles through the needles spaces and an overlap, is controlled by a machine controller of the warp knitting machine.

2. Method according to Claim 1, **characterized in that** the machine controller displays the attainment of the tensioning position and changes into an input wait mode.

3. Method according to Claim 2, **characterized in that** the machine controller in the input wait mode only allows a predetermined type of inputs by a user.

4. Method according to Claim 3, **characterized in that** the machine controller in the input wait mode allows a stitch forming command and an axis switch-on command.

5. Method according to one of claims 1 to 4, **characterized in that** before movement into the tensioning position by the machine controller the guide needles are moved into a monitoring position and held there, wherein the monitoring position is a position of the guide needles shortly before they travel through needle spaces between the knitting needles.

6. Method according to one of claims 1 to 5, **characterized in that** the tensioning position is corrected manually and the machine controller stores the corrected tensioning position.

7. Warp knitting machine having at least one guide bar having needles, at least one knitting needle bar having knitting needles and needle spaces between the knitting needles, at least one main shaft which moves the guide bar and the knitting needle bar relative to one another, a motor which drives the main shaft and a machine controller which controls the motor, **characterized in that** the machine controller has a storage device in which an angular position of the main shaft is stored which is assigned to a tensioning position in which a hole of the guide needles coincides with a tuck space of the knitting needles and the machine controller holds the main shaft in the angular position during training of the warp knitting machine after travelling of the guide needles through the needle space and an overlap.

8. Warp knitting machine according to Claim 7, **characterized in that** the machine controller is connected to a display device and an input device, wherein the machine controller with the display device displays the attainment of the tensioning position.

9. Warp knitting machine according to Claim 8, **characterized in that** the machine controller is connected to a beam drive.

## Revendications

1. Procédé, destiné à initier un métier à tricoter, pourvu d'aiguilles à passettes, d'aiguilles à tricoter et de chemins d'aiguilles entre les aiguilles à tricoter, lors duquel on déplace les aiguilles à passettes garnies de fils enfilés dans des positions de serrage dans lesquelles un trou des aiguilles à passettes coïncide avec un espace collecteur des aiguilles à tricoter par rapport aux aiguilles à tricoter et on les y arrête et on y tend les fils, **caractérisé en ce que** le déplacement des aiguilles à passettes dans la position de serrage, qui comprend un passage en basculement des aiguilles à passettes à travers les chemins d'aiguilles et une superposition est commandé par une commande de machine du métier à tricoter.

2. Procédé selon la revendication 1, **caractérisé en ce que** la commande de machine signale l'atteinte de la position de serrage et passe dans un mode d'attente de saisie.

3. Procédé selon la revendication 2, **caractérisé en ce que** dans le mode d'attente de saisie, la commande de machine n'admet qu'un type prédéfini de saisies par un opérateur.

4. Procédé selon la revendication 3, **caractérisé en ce que** dans le mode d'attente de saisie, la commande de machine admet une instruction de formation de mailles et une instruction d'activation des axes.

5. Procédé selon l'une quelconque des revendications 1 à 4, **caractérisé en ce qu'**avant le déplacement dans la position de serrage, les aiguilles à passettes sont bougées par la commande de machine dans une position de contrôle et y sont arrêtées, la position de contrôle étant la position des aiguilles à passettes, peu de temps avant qu'elles ne passent en basculement entre les aiguilles à tricoter.

6. Procédé selon l'une quelconque des revendications 1 à 5, **caractérisé en ce qu'**on corrige manuellement la position de serrage et **en ce que** la commande de machine mémorise la position de serrage corrigée.

7. Métier à tricoter pourvu d'au moins une barre à passettes garnie d'aiguilles à passettes, d'au moins une barre d'aiguilles à tricoter, garnie d'aiguilles à tricoter et de chemins d'aiguilles entre les aiguilles à tricoter, d'au moins un arbre principal, qui déplace l'une par rapport à l'autre la barre à passettes et la barre d'aiguilles à tricoter, d'un moteur entraînant l'arbre principal et d'une commande de machine commandant le moteur, **caractérisé en ce que** la commande de machine comporte un système de mémoire dans lequel est mémorisée une position angulaire de l'arbre principal qui est associée à une position de serrage, dans laquelle un trou des aiguilles à passettes coïncide avec un espace collecteur des aiguilles à tricoter et la commande de machine arrête l'arbre principal lors de l'initiation du métier à tricoter, après un passage en basculement des aiguilles à passettes à travers les chemins d'aiguilles et une superposition dans la position angulaire.

8. Métier à tricoter selon la revendication 7, **caractérisé en ce que** la commande de machine est reliée avec un système de signalisation et avec un système de saisie, la commande de machine signalant à l'aide du système de signalisation l'atteinte de la position de serrage.

9. Métier à tricoter selon la revendication 8, **caractérisé en ce que** la commande de machine est reliée avec un entraînement d'antenne guide.
